# EUROPÄISCHE PATENTSCHRIFT

(11) **EP 1 478 589 B1**
(45) Veröffentlichungstag und Bekanntmachung des Hinweises auf die Patenterteilung: **21.06.2006**
(21) Anmeldenummer: 03706274.2
(22) Anmeldetag: 31.01.2003
(51) Int. Cl.: B65H 45/16, B41F 13/62

(54) **FALZTROMMEL EINES FALZAPPARATES**
FOLDING DRUM OF A FOLDING DEVICE
TAMBOUR D'APPAREIL DE PLIAGE

(30) Priorität: 26.02.2002 DE 10208017; 26.02.2002 DE 10208292
(43) Veröffentlichungstag der Anmeldung: 24.11.2004
(73) Patentinhaber: Koenig & Bauer Aktiengesellschaft, 97080 Würzburg (DE)
(72) Erfinder: MÜLLER, Robert, 67259 Heuchelheim (DE)
(86) Internationale Anmeldenummer: PCT/DE2003/000268
(87) Internationale Veröffentlichungsnummer: WO 2003/072476

(56) Entgegenhaltungen:
- DD-A- 41 520
- DE-B- 1 222 082
- GB-A- 1 059 158
- GB-A- 2 066 785
- US-A- 3 865 361
- US-A- 5 830 120

## Beschreibung

Die Erfindung betrifft eine Falztrommel eines Falzapparates gemäß dem Oberbegriff des Anspruchs 1.

Die Aufgabe einer Falztrommel ist, ein in dem Falzapparat zu falzendes Produkt zeitweilig zu transportieren und in einer zum Falzen geeigneten Orientierung je nach Bauart des Falzapparates in eine Falzklappe eines Falzklappenzylinders zu drücken oder an zwei Falzrollen zu übergeben, die das Produkt mit der gewünschten Falzlinie voran in einen zwischen ihnen gebildeten Spalt einziehen und auf diese Weise falzen. Zu diesem Zweck weist die Falztrommel eine Mehrzahl von beweglichen Falzmessern auf, die durch Öffnungen in einem Mantel der Falztrommel ausfahrbar sind, um das zu falzende Produkt in eine Falzklappe oder einen Spalt zwischen zwei Falzrollen einzuführen.

Die Bewegung der Falzmesser ist über ein Getriebe an die Drehung der Falztrommel gekoppelt. Es sind Falzapparate bekannt, bei denen für eines von zwei Falzmessern die Kopplung aufhebbar und das Falzmesser stilllegbar ist. Diese Stilllegung ermöglicht die sogenannte Sammelproduktion. Ein Produkt kann an einer Übergabestelle an die Falztrommel übergeben werden und auf dieser eine vollständige Umdrehung zurücklegen, ohne von einem Falzmesser abgestoßen zu werden. Wenn das Produkt die Übernahmestelle erneut passiert, wird über das erste ein zweites Produkt gelegt und beide werden gemeinsam von der Falztrommel weitergeführt. Wenn nun beide Produkte gemeinsam vom Falzmesser abgestoßen werden, werden sie gemeinsam gefalzt.

Die DE 195 11 054 C2 offenbart einen Antrieb für ein Falzmesser einer Falztrommel, wobei der Antrieb des Falzmessers über ein zentrales Zahnrad erfolgt.

Die DE 12 22 082 B1 beschreibt einen Räderfalzapparat, dessen Falzmesser mittels eines Verstellgetriebes über ein axial verschiebbares Zahnrad verstellbar sind.

Durch die GB 1 059 158 A ist eine Falztrommel eines Falzapparates mit einem auf einem Träger angeordneten Falzmesser bekannt. Dabei ist ein koaxial zur Drehachse des Trägers angeordnetes Zahnrad vorgesehen, das in einer Betriebsart eine von der Falztrommel verschiedene Drehzahl aufweist.

Der Erfindung liegt die Aufgabe zugrunde, eine Falztrommel eines Falzapparates zu schaffen, mit dem verschiedene Betriebsarten möglich sind.

Die Aufgabe wird erfindungsgemäß durch die Merkmale des Anspruchs 1 gelöst.

Eine der beiden Zahnradscheiben ist fest, während die andere Zahnradscheibe je nach gewählter Produktion rotiert.

Zum Einkuppeln bleibt die Falztrommel in eine definierten Position stehen, da die Zahnkupplung eindeutig ist. Alternativ kann die Zahnkupplung schleifend bei drehender Falztrommel einrasten.

Die Umschaltung von Einzel- auf Sammelproduktion ist damit schneller und einfacher möglich als mit bisherigen Konstruktionen.

Für die für Einzelproduktion erforderliche Kopplung der ersten und zweiten Radscheibe aneinander sind diese zweckmäßigerweise mit komplementären Verzahnungen ausgestattet, die durch axiales Verschieben der ersten Radscheibe in Eingriff bzw. außer Eingriff gebracht werden können.

Diese Verzahnungen sind z. B. durch ungleichmäßige Zahnabstände oder-breiten so ausgelegt, dass sie nur in einer kleinen Zahl m von gleichmäßig verteilten Drehstellungen der zwei Radscheiben relativ zu einander in Eingriff bringbar sind. Die Zahl m hängt vom Übersetzungsverhältnis der Getriebegruppen ab. Wenn bei als festgehalten angenommenem Rahmen der Getriebeeinheit die Getriebegruppen eine Umdrehung des zentralen Rades in eine ganze Zahl n von Umdrehungen der Falzmesser umsetzen, so kann m jeder beliebige ganzzahlige Teiler von n einschließlich 1 oder n sein. Dadurch wird sichergestellt, dass ein Zurückschalten auf Einzelproduktion nur stattfindet, wenn das zuvor bei Sammelproduktion deaktivierte Falzmesser sich in einer korrekten Phasenlage befindet.

Insbesondere kann eine einzige eindeutige Stellung festgelegt werden.

Vorzugsweise weist die erste Radscheibe eine weitere Verzahnung auf, die zu einer Verzahnung am Rahmen der Getriebeeinheit komplementär ist und durch Verschieben der ersten Zahnradscheibe mit dieser in Eingriff bringbar ist. Diese Verzahnung dient zum Arretieren des an die erste Radscheibe gekoppelten Falzmessers bei der Sammelproduktion. Diese Verzahnungen sind in einer Vielzahl von Drehstellungen miteinander in Eingriff bringbar, so dass die Umschaltung von Einzel- auf Sammelproduktion bei beliebiger Orientierung der Falztrommel stattfinden kann.

Ausführungsbeispiele der Erfindung sind in den Zeichnungen dargestellt und werden im folgenden näher beschrieben.

Es zeigen:
- Fig. 1: eine vereinfachte perspektivische Ansicht einer Falztrommel, bei der die vorliegende Erfindung anwendbar ist;
- Fig. 2: eine Ansicht, in gleicher Perspektive wie Fig. 1, der inneren Struktur der Falztrommel;
- Fig. 3: eine schematische Darstellung der Getriebeeinheit der in Fig. 1 gezeigten Falztrommel;
- Fig. 4: eine Frontalansicht einer Radscheibe.

Im Trommelmantel 01 der in Fig. 1 gezeigten Falztrommel sind drei Gruppen von Schlitzen 02 jeweils in einem Winkelabstand von 120° in Umfangsrichtung gebildet. An der in der Fig. 1 oben liegenden Gruppe von Schlitzen 02 ist eine Mehrzahl austretender Vorsprünge 03 gezeigt, die Teil eines Falzelementes 04, z. B. eines Falzmessers 04, sind. Das Falzmesser 04 ist auf einem Träger angeordnet, der mit Bezug auf Fig. 2 noch genauer erläutert wird.

Am Trommelmantel 01 können weitere Funktionsgruppen wie etwa Greifer oder Punktumadelleisten zum Halten eines an der Falztrommel mitgeführten Produkts angeordnet sein, die zur Vereinfachung der Darstellung in Fig. 1 nicht gezeigt sind und auch nicht beschrieben werden, da sie dem Fachmann bekannt sind und von der Erfindung nicht weitergebildet werden.

An den Stirnflächen des Trommelmantels 01 befinden sich zwei Flansche 06 mit einer geräumigen, zur Längsachse des Trommelmantels 01 konzentrischen Öffnung 07. An die Öffnung 07 ist ein Schaft 08 angeformt, der zur drehbaren Lagerung der Falztrommel im (nicht dargestellten) Gestell eines Falzapparates dient.

Eine Welle 09, die die innere Struktur der Falztrommel trägt, erstreckt sich exzentrisch durch die Öffnung 07.

Wie Fig. 2 zeigt, trägt die Welle 09 im Innern der Falztrommel zwei in entgegengesetzte Richtungen abstehende Arme 11 und eine Getriebeeinheit 12, die zwei um zur Welle 09 parallele Achsen drehbare Falzmesserwellen 13; 28 tragen. Das Gehäuse der Getriebeeinheit 12 ist mit dem dem Betrachter in Fig. 2 zugewandten Abschnitt der Welle 09 starr verbunden und im Innern der Falztrommel gemeinsam mit diesem drehbar. Jenseits der Getriebeeinheit 12 in der Perspektive der Fig. 2 ist die Welle 09 durch einen Wellenabschnitt 14 verlängert, der hier aus Gründen, die in Verbindung mit Fig. 3 deutlich werden, als zweite Zahnradscheibenwelle 14 bezeichnet wird. Diese zweite Zahnradscheibenwelle 14 ist vorgesehen, um in einer Seitenplatte des Falzapparats nicht drehbar montiert zu werden. Durch einen axialen Hohlraum der zweiten Zahnradscheibenwelle 14 verläuft ein erster Wellenabschnitt 16, eine sogenannte erste Zahnradscheibenwelle 16.

Fig. 3 veranschaulicht den inneren Aufbau der Getriebeeinheit 12. Die zwei Zahnradscheibenwellen 16; 14 sind drehbar durch eine Öffnung des Gehäuses 17 oder Rahmens der Getriebeeinheit 12 durchgeführt und tragen jeweils eine erste Zahnradscheibe 18 bzw. eine zweite Zahnradscheibe 19. Da die zweite Zahnradscheibe 19 starr mit der zweiten Zahnradscheibenwelle 14 verbunden ist, folgt sie einer Drehung der Getriebeeinheit 12 um die Achse der Welle 09 nicht. So treibt sie, wenn die Getriebeeinheit 12 rotiert, eine Getriebegruppe an, die aus einem um eine mit dem Gehäuse 17 verbundene Achse drehbaren Zwischenrad 21 und einem an der Falzmesserwelle 13 befestigten Zahnrad 22 gebildet ist. Während die Getriebeeinheit 12 um die Achse der Welle 09 rotiert, bewegt sich die Falzmesserwelle 13 auf einer Kreisbahn um die Welle 09 und rotiert gleichzeitig um ihre eigene Achse. Die Spitze des an ihr montierten Falzmessers 04 beschreibt dabei eine Zykloide. Aufgrund der exzentrischen Anordnung der Welle 09 in Bezug auf den Trommelmantel 01 tritt das Falzmesser 04 dabei nur an einer Stelle seiner Zykloidenbahn durch die Schlitze 02 des Trommelmantels 01 aus. Das Übersetzungsverhältnis der Getriebegruppe 19, 21, 22 muss so festgelegt sein, dass mit jeder Umdrehung der Getriebeeinheit 12 die Falzmesserwelle 13 eine ganze Zahl von Umdrehungen um sich selbst vollführt. Im hier betrachteten Fall ist das Übersetzungsverhältnis so gewählt, dass bei als festgehalten angenommenem Gehäuse 17 eine Umdrehung der zweiten Zahnradscheibe 19 n = 3 Umdrehungen des Falzmessers 04 antreibt.

Die erste Zahnradscheibe 18 ist durch axiales Verschieben der ersten Zahnradscheibenwelle 16 zwischen zwei Stellungen verschiebbar. In einer ersten Stellung koppelt sie über an den einander zugewandten Stirnseiten der zwei Zahnradscheiben 18; 19 angeordnete Verzahnungen 23; 24 an die zweite Zahnradscheibe 19 und wird so in Bezug auf das Gestell des Falzapparats unbeweglich gehalten. In dieser Stellung treibt die erste Zahnradscheibe 18 eine andere Getriebegruppe 18, 26, 27 an, die aus einem Zwischenrad 26 und einem Zahnrad 27 der zweiten Falzmesserwelle 28 besteht. In diesem Zustand bewegt sich das Falzmesser 04 der zweiten Falzmesserwelle 28 auf der gleichen Zykloidenbahn wie das der ersten Falzmesserwelle 13. Dieser Zustand entspricht der Doppelproduktion.

In der zweiten Stellung der ersten Zahnradscheibe 18 koppelt diese über eine an ihrer zweiten Stirnfläche angeordnete Verzahnung 29 an eine fest mit dem Gehäuse 17 verbundene Verzahnung 31. In dieser Stellung folgt die erste Zahnradscheibe 18 der Drehung des Gehäuses 17, und das Falzmesser 04 der zweiten Falzmesserwelle 28 bewegt sich auf einer Kreisbahn, auf der es nicht aus der Falztrommel austritt, d. h. es bewegt sich relativ zum Zylinder nicht. Dieser Zustand entspricht der Sammelproduktion.

Die Verzahnungen 29; 31 bestehen aus einer großen Zahl von gleichmäßig angeordneten Zähnen, die einen Eingriff der Verzahnungen 29; 31 ineinander in einer Vielzahl von jeweils nur durch kleine Drehwinkel voneinander getrennten Orientierungen erlauben. So genügt, auch wenn beim Verschieben der ersten Zahnradscheibe 18 gegen die Verzahnung 31 Zahnspitzen der Verzahnungen 29; 31 aufeinander treffen, eine geringfügige Drehung des Gehäuse 17, um einen Eingriff zu ermöglichen. Im Gegensatz dazu haben die Verzahnungen 23; 24, wie der Fig. 4 zu entnehmen ist, eine kleine Zahl von Zähnen 32, die ungleichmäßige Längen haben und in ungleichmäßigen Abständen angeordnet sind, um jeweils nur in drei Orientierungen der zwei Zahnradscheiben 18; 19 in Bezug aufeinander einen Eingriff zu gestatten. Durch dieses Merkmal wird sichergestellt, dass beim Wiederherstellen der Kopplung zwischen den Zahnradscheiben 18; 19 das Falzmesser 04 der zeitweilig stillgelegten zweiten Falzmesserwelle 28 die gleiche Lage hat wie vor Aufhebung der Kopplung. Dies kann es erforderlich machen, dass beim Umschalten von Sammel- auf Einzelproduktion die Falztrommel zunächst ein Stück weit langsam gedreht werden muss, bis die Verzahnungen 23; 24 in Eingriff gebracht werden können.

Die Zähne 32 könnten auch so angeordnet sein, dass jeweils nur in einer einzigen Drehstellung ein Eingriff möglich ist.

Wenn das Übersetzungsverhältnis der Getriebegruppen 19, 21, 22; 18, 26, 27 z. B. n = 4 Umdrehungen der Falzmesserwellen 13; 28 pro Umdrehung der Zahnradscheiben 18; 19 entspräche, könnten die Zähne 32 auch so angeordnet sein, dass sie m = 1, 2 oder 4 Eingriffsstellungen zulassen.

Die Veränderung der Drehzahl des Falzelements 04 erfolgt über eine Stelleinrichtung, die koaxial zur Rotationsachse 09, 14, 16 des Trägers, d. h. der Welle 09 bzw. des Wellenabschnittes 14 oder 16, insbesondere im Achszapfen, angeordnet ist.

Die Rotationsachse der Falztrommel und die Rotationsachse 09, 14, 16 des Trägers des Falzelementes 04 sind exzentrisch zueinander angeordnet. Das Falzelement 04 ist an einer weiteren exzentrisch zur Rotationsachse 09, 14, 16 des Trägers angeordneten Rotationsachse 13; 28 rotierend angeordnet.

Der beschriebene Getriebeaufbau kann auch für eine Falztrommel verwendet werden, die anstelle von Falzmessern 04 Falzklappen 04 aufweist, also für einen Falzklappenzylinder.

### Bezugszeichenliste

- 01: Trommelmantel
- 02: Schlitz
- 03: Vorsprung (04)
- 04: Falzelement, Falzmesser; Falzklappen
- 05: -
- 06: Flansch
- 07: Öffnung
- 08: Schaft
- 09: Welle, Rotationsachse
- 10: -
- 11: Arm
- 12: Getriebeeinheit
- 13: Falzmesserwelle, erste; Rotationsachse
- 14: Wellenabschnitt; Zahnradscheibenwelle, zweite; Rotationsachse
- 15: -
- 16: Wellenabschnitt; Zahnradscheibenwelle, erste; Rotationsachse
- 17: Gehäuse
- 18: Zahnrad; Zahnradscheibe, erste
- 19: Zahnrad; Zahnradscheibe, zweite
- 20: -
- 21: Zwischenrad
- 22: Zahnrad
- 23: Verzahnung
- 24: Verzahnung
- 25: -
- 26: Zwischenrad
- 27: Zahnrad
- 28: Falzmesserwelle, zweite; Rotationsachse
- 29: Verzahnung
- 30: -
- 31: Verzahnung
- 32: Zahn

## Patentansprüche

1. Falztrommel eines Falzapparates mit wenigstens einem auf einem Träger angeordneten Falzelement (04) und einer Getriebeeinheit (12), die mindestens ein koaxial zur Drehachse des Trägers angeordnetes zentrales Zahnrad (18; 19) aufweist, wobei dieses Zahnrad (18) in axialer Richtung in mindestens zwei Positionen anordenbar ist, wobei das zentrale Zahnrad (18, 19) eine erste (18) und eine zweite Zahnradscheibe (19) aufweist, **dadurch gekennzeichnet, dass** die erste und die zweite Zahnradscheibe (18; 19) komplementäre Verzahnungen (23; 24) tragen, und dass die erste Zahnradscheibe (18) in der axialen Richtung verschiebbar ist, um die Verzahnungen (23; 24) wahlweise miteinander in Eingriff bzw. außer Eingriff zu bringen.

2. Falztrommel nach Anspruch 1, **dadurch gekennzeichnet, dass** in einer Position die Falztrommel Sammelproduktion und in der anderen Position Einzelproduktion aufweist.

3. Falztrommel nach Anspruch 1, **dadurch gekennzeichnet, dass** eine koaxial zur Rotationsachse (09, 14, 16) des Trägers angeordnete Stelleinrichtung angeordnet ist.

4. Falztrommel nach Anspruch 1, **dadurch gekennzeichnet, dass** in Umfangsrichtung wenigstens zwei Falzelemente (04) angeordnet sind und die Getriebeeinheit (12) ein Gehäuse (17) aufweist.

5. Falztrommel nach Anspruch 1, **dadurch gekennzeichnet, dass** jedem Falzelement (04) jeweils eine Getriebegruppe (21, 22; 26, 27) zugeordnet ist.

6. Falztrommel nach einem der vorhergehenden Ansprüche, **dadurch gekennzeichnet, dass** die Zahnradscheibenwellen (16; 14) sich parallel und exzentrisch zur Rotationsachse des Trommelmantels (01) erstrecken.

7. Falztrommel nach Anspruch 1, 4 oder 5, **dadurch gekennzeichnet, dass** das Falzelement (04) als Falzmesser (04) oder Falzklappe (04) ausgebildet sind.

8. Falztrommel nach einem der vorhergehenden Ansprüche, **dadurch gekennzeichnet, dass** jedes Falzmesser (04) von einer Falzmesserwelle (13; 28) getragen ist, die über eine der Getriebegruppen (19, 21, 22; 18, 26, 27) an eine Drehung der zugeordneten Zahnradscheibe (18; 19) des zentralen Zahnrads (18, 19) gekoppelt drehbar ist.

9. Falztrommel nach Anspruch 8, **dadurch gekennzeichnet, dass** jede Getriebegruppe (19, 21, 22; 18, 26, 27) eine Umdrehung der zugeordneten zentralen Zahnradscheibe (18; 19) in eine kleine ganze Zahl n > 1 von Umdrehungen der zugeordneten Falzmesserwelle (13; 28) umsetzt.

10. Falztrommel nach Anspruch 9, **dadurch gekennzeichnet, dass** die Verzahnungen (23; 24) der zwei Zahnradscheiben (18; 19) in m Orientierungen in Eingriff miteinander bringbar sind, wobei m ein Teiler von n ist.

11. Falztrommel nach einem der vorhergehenden Ansprüche, **dadurch gekennzeichnet, dass** die zweite Zahnradscheibe (19) in Bezug auf ein Gestell des Falzapparates drehfest ist.

12. Falztrommel nach Anspruch 7, **dadurch gekennzeichnet, dass** das Falzmesser (04) zu einer an die Drehung des zentralen Zahnrades (18, 19) gekoppelten Ein- und Ausfahrbewegung aus dem Trommelmantel (01) antreibbar ist.

13. Falztrommel nach Anspruch 1, **dadurch gekennzeichnet, dass** mit der Falztrommel zwei Falzwalzen zusammenwirkend angeordnet sind und die Falztrommel in einem Räderfalzapparat angeordnet ist.

14. Falztrommel nach Anspruch 3, **dadurch gekennzeichnet, dass** die Stelleinrichtung zumindest teilweise in einem Achszapfen angeordnet ist.

15. Falztrommel nach Anspruch 1, **dadurch gekennzeichnet, dass** die Rotationsachse der Falztrommel und die Rotationsachse (09, 14, 16) des Trägers des Falzelementes (04) exzentrisch zueinander angeordnet ist.

16. Falztrommel nach Anspruch 15, **dadurch gekennzeichnet, dass** das Falzelement (04) an einer weiteren exzentrisch zur Rotationsachse (09, 14, 16) des Trägers angeordneten Rotationsachse (13; 28) rotierend angeordnet ist.

## Claims

1. A folding drum of a folder with at least one folding element (04), which is arranged on a carrier, and a gear unit (12), which comprises at least one central toothed wheel (18; 19) arranged coaxially with the axis of rotation of the carrier, wherein the said toothed wheel (18) is capable of being arranged in at least two positions in the axial direction, wherein the central toothed wheel (18; 19) has a first toothed-wheel disc (18) and a second toothed-wheel disc (19), **characterized in that** the first and the second toothed-wheel discs (18; 19) carry complementary sets of teeth (23; 24), and the first toothed-wheel disc (18) is displaceable in the axial direction in order to bring the sets of teeth (23; 24) into and out of engagement with one another in a selective manner.

2. A folding drum according to Claim 1, **characterized in that** the folding drum has collect-run production in one position and individual production in the other position.

3. A folding drum according to Claim 1, **characterized in that** a setting device arranged coaxially with the axis of rotation (09, 14, 16) of the carrier is provided.

4. A folding drum according to Claim 1, **characterized in that** at least two folding elements (04) are arranged in the peripheral direction, and the gear unit (12) has a housing (17).

5. A folding drum according to Claim 1, **characterized in that** a group of gears (21, 22; 26, 27) is associated with each folding element (04) in each case.

6. A folding drum according to any one of the preceding Claims, **characterized in that** the toothed-wheel disc shafts (16; 14) extend parallel and eccentric to the axis of rotation of the casing (01) of the drum.

7. A folding drum according to Claim 1, 4 or 5, **characterized in that** the folding element (04) is designed in the form of a folding blade (04) or a folding jaw (04).

8. A folding drum according to any one of the preceding Claims, **characterized in that** each folding blade (04) is carried by a folding-blade shaft (13; 28) which is rotatable whilst being coupled by way of one of the groups of gears (19, 21, 22; 18, 26, 27) to a rotation of the associated toothed-wheel disc (18; 19) of the central toothed wheel (18, 19).

9. A folding drum according to Claim 8, **characterized in that** each group of gears (19, 21, 22; 18, 26, 27) converts a revolution of the associated central toothed-wheel disc (18; 19) into a small integral number n > 1 of revolutions of the associated folding-blade shaft (13; 28).

10. A folding drum according to Claim 9, **characterized in that** the sets of teeth (23; 24) of the two toothed-wheel discs (18; 19) are capable of being brought into engagement with one another in m orientations, in which m is a divisor of n.

11. A folding drum according to any one of the preceding Claims, **characterized in that** the second toothed-wheel disc (19) is rotationally fixed with respect to a stand of the folder.

12. A folding drum according to Claim 7, **characterized in that** the folder (04) is capable of being driven so as to perform a movement running-in and running out of the casing (01) of the drum in a manner coupled to the rotation of the central toothed wheel (18; 19).

13. A folding drum according to Claim 1, **characterized in that** two folding rollers are arranged with the folding drum in a co-operating manner, and the folding drum is arranged in a tucker-blade folder.

14. A folding drum according to Claim 3, **characterized in that** the setting device is arranged at least in part in an axle pin.

15. A folding drum according to Claim 1, **characterized in that** the axis of rotation of the folding drum and the axis of rotation (09, 14, 16) of the carrier of the folding element (04) are arranged eccentrically with respect to each other.

16. A folding drum according to Claim 15, **characterized in that** the folding element (04) is arranged in a rotating manner on a further axis of rotation (13; 28) situated eccentrically with respect to the axis of rotation (09, 14, 16) of the carrier.

## Revendications

1. Un tambour d'un appareil de pliage, comprenant au moins un élément de pliage (04), disposé sur un support, et une unité de transmission (12), présentant au moins une roue dentée (18; 19) centrale, disposée co-axialement par rapport à l'axe de rotation du support, cette roue dentée (18) étant susceptible d'être disposée en direction axiale en au moins deux positions, la roue dentée centrale (18; 19) présentant un premier (18) et un deuxième disque de roue dentée (19), **caractérisé en ce que** le premier et le deuxième disque de roue dentée (18; 19) portent des dentures (23; 24) complémentaires, et **en ce que** le premier disque de roue dentée est déplaçable en direction axiale, pour placer en engrènement ou hors d'engrènement, au choix, les dentures (23; 24).

2. Tambour de pliage selon la revendication 1, **caractérisé en ce que**, en une première position, le tambour de pliage présente la position de collecte et, en l'autre position, il présente la position d'individualisation.

3. Tambour de pliage selon la revendication 1, **caractérisé en ce qu'**un dispositif de réglage, disposé co-axialement par rapport à l'axe de rotation (09, 14, 16) du support, est prévu.

4. Tambour de pliage selon la revendication 1, **caractérisé en ce que**, dans la direction périphérique, sont disposés au moins deux éléments de pliage (04) et l'unité de transmission (12) présente un carter (17).

5. Tambour de pliage selon la revendication 1, **caractérisé en ce que** chaque fois un groupe de transmission (21, 22; 26, 27) est associé à chaque élément de pliage (04).

6. Tambour de pliage selon l'une des revendications précédentes, **caractérisé en ce que** les arbres de disques de roue dentée (16, 14) s'étendent parallèlement et de façon excentrique par rapport à l'axe de rotation de l'enveloppe de tambour (01).

7. Tambour de pliage selon la revendication 1, 4 ou 5, **caractérisé en ce que** l'élément de pliage (04) est réalisé sous forme de lame de pliage (04) ou de volet de pliage (04).

8. Tambour de pliage selon l'une des revendications précédentes, **caractérisé en ce que** chaque lame de pliage (04) est portée par un arbre porte-lames de pliage (13; 28), susceptible de tourner, par l'intermédiaire de l'un des groupes de transmission (19, 21, 22; 18, 26, 27), de façon couplée à une rotation du disque de roue dentée (18, 19) associé de la roue dentée (18; 19) centrale.

9. Tambour de pliage selon la revendication 8, **caractérisé en ce que** chaque groupe de transmission (19, 21, 22; 18, 26, 27) convertit un tour de rotation du disque de roue dentée (18; 19) central associé en un petit nombre entier, n>1, de tours de rotation de l'arbre porte-lames de pliage (13; 28) associé.

10. Tambour de pliage selon la revendication 9, **caractérisé en ce que** les dentures (23; 24) des deux disques de roue dentée (18; 19) sont susceptibles d'être engrenées ensemble, selon m orientations, m étant un diviseur de n.

11. Tambour de pliage selon l'une des revendications précédentes, **caractérisé en ce que** le deuxième disque de roue dentée (19) est assujetti en rotation par rapport à un bâti de l'appareil de pliage.

12. Tambour de pliage selon la revendication 7, **caractérisé en que** la lame de pliage (04) est susceptible d'être entraînée par rapport à un déplacement de pénétration et d'extraction, issu de l'enveloppe de tambour (01), couplé à la rotation de la roue dentée centrale (18; 19).

13. Tambour de pliage selon la revendication 1, **caractérisé en ce que** deux rouleaux de pliage, coopérant avec le tambour de pliage, sont disposés et le tambour de pliage est disposé dans un appareil de pliage à roues.

14. Tambour de pliage selon la revendication 3, **caractérisé en ce que** le dispositif de réglage est disposé, au moins partiellement, dans un tourillon d'axe.

15. Tambour de pliage selon la revendication 1, **caractérisé en ce que** l'axe de rotation du tambour de pliage et l'axe de rotation (09, 14, 16) du support de l'élément de pliage (04) sont mutuellement excentriques.

16. Tambour de pliage selon la revendication 15, **caractérisé en ce que** l'élément de pliage (04) est disposé en tournant sur un autre axe de rotation (13; 28), disposé de façon excentrique par rapport à l'axe de rotation (09, 14, 16) du support.
